# EUROPÄISCHE PATENTSCHRIFT

(11) **EP 0 298 997 B1**
(45) Veröffentlichungstag und Bekanntmachung des Hinweises auf die Patenterteilung: **14.11.1990**
(21) Anmeldenummer: 87907107.4
(22) Anmeldetag: 03.11.1987
(51) Int. Cl.: F42B 14/02

(54) **FÜHRUNGSBAND FÜR GESCHOSS**
GUIDING BAND FOR PROJECTILE
BANDE DE GUIDAGE POUR PROJECTILE

(30) Priorität: 31.01.1987 DE 3702866
(43) Veröffentlichungstag der Anmeldung: 18.01.1989
(73) Patentinhaber: Rheinmetall GmbH, 40880 Ratingen (DE)
(72) Erfinder: SIPPEL, Achim, D-4030 Ratingen 1 (DE); KRUSE, Heinz-Josef, D-4030 Ratingen 1 (DE); KARIUS, Klaus, Dietmar, D-4053 Jüchen 5 (DE)
(86) Internationale Anmeldenummer: EP8700662
(87) Internationale Veröffentlichungsnummer: WO8805899

(56) Entgegenhaltungen:
- EP-A- 0 258 351
- DE-C- 731 064
- FR-A- 676 200
- FR-A- 761 434
- FR-A- 1 245 379
- GB-A- 309 863
- US-A- 1 944 885

## Beschreibung

Die Erfindung betrifft ein drallstabilisiertes Geschoß.

Bei drallstabilisierten Geschossen erhalten die Geschosse zur Übertragung des Dralls ein oder--aus Beanspruchungs- und Verformungsgründen-teilweise auch mehrere hintereinander angeordnete Führungsbänder (Drallübertragungsringe). Die Führungsbänder sind im Durchmesser so dimensioniert, daß sie sich beim Durchgang des Geschosses durch das Rohr in die Züge eindrücken. Die Führungsbänder bestehen in der Regel aus Kupfer, Weicheisen oder Kunststoff.

Es ist beispielsweise aus der US-A-3,910,194 bekannt, im Führungsband umlaufende Nuten einzubringen, die zur Aufnahme des nach hinten abscherenden Führungsbandmaterials dienen.

Ferner ist aus der nicht vorveröffentlichten EP-A-0258531 ein drallstabilisiertes Trägergeschoß für Submunitionsgeschosse bekannt, bei dem auf der Geschoßhülle ebenfalls ein Führungsband mit umlaufenden Schernuten vorgesehen ist, so daß der radiale Kontakt zwischen Waffenrohr und Führungsband lediglich über die Drallübertragungsringe erfolgt. Dieser Kontakt bewirkt einen radialen Druck auf die Geschoßhülle (Führungsbanddruck). Besonders bei der Verwendung dünner Geschoßhüllen, bei denen üblicherweise das Verhältnis zwischen Wandstärke der Geschoßhülle zum Rohrkaliber kleiner gleich 0,05 ist, reagiert das Geschoß besonders empfindlich auf radialen Druck, da es an von der Geschoßgeometrie abhängigen Stellen zu großer Materialbeanspruchung kommen kann. Dadurch kann die Geschoßhülle unter anderem nach innen gedrückt werden und die durch das Führungsband üblicherweise bezweckte Abdichtung gegen die Treibgase ist nicht mehr gewährleistet.

Der vorliegenden Erfindung liegt daher die Aufgabe zugrunde, ein drallstabilisiertes Geschoß der eingangs erwähnten Art anzugeben, bei dem vor allem bei Verwendung sehr dünnwandiger Hüllen eine Druckentlastung der Geschoßhülle im Führungsbandbereich und damit eine geringe radiale Verformung bei gleichzeitiger Gewährleistung der Drallübertragung erfolgt.

Deise Aufgabe wird erfindungsgemäß durch die Merkmale des Anspruchs 1 gelöst.

Der Erfindung liegt also der Gedanke zugrunde, im Führungsband sowohl Drallübertragungsringe vorzusehen, die eine Abdichtung gegen die Treibgase bewirken, als auch Drallübertragungsringe zu schaffen, die lediglich der Drallübertragung dienen und somit eine Druckentlastungsfunktion in Folge des fehlenden radialen Kontaktes zwischen der Ringoberfläche und dem Zugrund des Waffenrohres besitzen. Nur im Feldbereich des Rohres können diese Drallübertragungsringe als Dichtung wirken.

Im folgenden wird anhand eines Ausführungsbeispieles und mit Hilfe von Figuren die Erfindung näher beschrieben.

Es zeigen:
Fig. 1 ein an sich bekanntes Geschoß mit erfindungsgemäßen Führungsband;
Fig. 2 eine Detaillansicht eines erfindungsgemäßen Führungsbandes, das auf der Geschoßhülle angeordnet ist; und
Fig. 3 einen Teilquerschnitt eines Waffenrohres mit Zügen und Feldern zur Erklärung der Erfindung.

In Fig. 1 ist mit 1 ein drallstabilisiertes Geschoß, mit 2 die Geschoßhülle und mit 3 das Führungsband bezeichnet. Das Führungsband 3 ist im Durchmesser so dimensioniert, daß es sich beim Durchgang des Geschosses durch das Rohr voll in die Züge eindrückt. Es überträgt über die Leistenführung der Züge den Drall auf das Geschoß und dichtet gleichzeitig gegen die Pulvergase ab.

In Fig. 2 ist mit 2 wiederum die Geschoßhülle bezeichnet, auf der das erfindungsgemäße Führungsband 3 angeordnet ist. Insgesamt besitzt das Führungsband 3 vier Drallübertragungsringe, die mit 31, 32, 33 und 34 bezeichnet sind. Zwischen den Drallübertragungsringen 31 bis 34 befinden sich Nuten 35, 36 und 37. Diese Nuten dienen in bekannter Weise zur Aufnahme des beim Durchgang des Geschoßkörpers durch das Waffenrohr abscherenden Führungsbandmaterials. Der radiale Kontakt zwischen Waffenrohr und Führungsband 3 besteht lediglich an den Drallübertragungsringen 31 bis 34.

Der Außendurchmesser der Drallübertragungsringe 31 und 34 ist mit 38 und der Außendurchmesser der Drallübertragungsringe 32 und 33 mit 39 bezeichnet.

In Fig. 3 ist ein Teilquerschnitt eines Waffenrohres 4 dargestellt. Dabei bedeutet 41 das eigentliche Metallrohr, 42 ein in die Rohrinnenwand eingearbeiteter Zug und 43 die sich rechts und links von dem Zug 42 anschließenden Felder. Das Kaliber des Waffenrohres 4, das zwischen gegenüberliegenden Feldern gemessen wird, ist mit 44 und der Durchmesser zwischen gegenüberliegenden Zügen mit 45 gekennzeichnet.

Erfindungsgemäß sind die Durchmesser 39 der Drallübertragungsringe 32 und 33 kleiner als der Durchmesser 45 aber größer als das Kaliber 44 des Waffenrohres 4 gewählt. Damit übernehmen diese Drallübertragungsringe keine Dichtungsfunktion infolge des fehlenden radialen Kontaktes zwischen der Ringoberfläche und dem Zuggrund des Rohres 41. Nur im Feldbereich 43 des Rohres 41 können die Drallübertragungsringe 32 und 33 auch eine Dichtung bewirken. Durch diese Maßnahme wird integral eine Reduzierung des radialen Druckes und demzufolge auch eine Reduizierung der Radialverformung der Geschoßhülle 2 bewirkt.

Die eigentliche Abdichtung gegenüber den Pulvergasen erfolgt lediglich durch die Drallübertragungsringe 31 und 34, was sich in der Praxis als ausreichend erwiesen hat.

## Patentansprüche

1. Drallstabilisiertes Geschoß (1) mit auf der Geschoßhülle (2) angeordnetem Führungsband (3), welches zur Aufnahme des beim Durchgang des Geschosses (1) durch ein Waffenrohr (4) nach hinten abscherenden Führungsbandmaterials Nuten (35, 36, 37) aufweist, so daß die Übertragung des Dralles mit Hilfe von ringförmigen Führungsbandzonen (Drallübertragungsringen) (31, 32, 33, 34) erfolgt, wobei der Durchmesser (38) mindestens eines Drallübertragungsringes (31, 34) größer ist als der Durchmesser (45) der Züge (42) des Waffenrohres (4) und wobei der Durchmesser (39) mindestens eines der verbleibenden Drallübertragungsringe (32, 33) kleiner als der Durchmesser der Züge (45), aber größer als das Kaliber (44) des Waffenrohres (4) ist.

2. Drallstabilisiertes Geschoß nach Anspruch 1, dadurch gekennzeichnet, daß alle verbleidenden Drallübertragungsringe (32, 33) einen Durchmesser (39) besitzen, der kleiner als der Durchmesser (45) der Züge aber größer als das Kaliber (44) des Waffenrohres (4) ist.

## Revendications

1. Projectile stabilisé par rotation (1) comprenant sur l'enveloppe (2) du projectile une bande de guidage (3) qui présente, en vue de la réception du matériau de la bande de guidage qui est cisaillé vers l'arrière pendant le pasasge du projectile (1) dans un tube (4) d'une arme, des rainures (35, 36, 37) telles la transmission de la rotation soit réalisée à l'aide de zones de bandes de guidage de forme annulaire (anneaux de transmission de rotation) (31, 32, 33, 34), le diamètre (38) de l'un au moins des anneaux de transmission de rotation (31,34) étant supérieur au diamètre (45) des rayures (42) du tube (4) de l'arme et le diamètre (39) d'au moins l'un des anneaux de transmission de rotation restants (32, 33) étant inférieur au diamètre (45) des rayures mais supérieur au calibre (44) du tube (4) de l'arme.

2. Projectile stabilisé par rotation selon la revendication 1, caractérisé en ce que tous les anneaux de transmission de rotation restants (32, 33) présentent un diamètre (39) inférieur au diamètre (45) des rayures mais supérieur au diamètre (44) du tube (4) de l'arme.

## Claims

1. Spin stabilised projectile (1) having on the casing (2) a guiding band (3) with grooves (35, 36, 37) to receive the guiding band material which shears off towards the rear when the projectile (1) passes through the barrel (4) of a weapon whereby the transmission of spin is effected by annular guiding band zones (31, 32, 33, 34) the diameter (38) of at least one spin transmission zone (31, 34) being greater than the diameter (45) of the grooves (42) in the barrel (4) and the diameter (39) of at least one of the remaining spin transmission rings (32, 33) being smaller than the diameter of the grooves (45) but greater than the calibre (44) of the barrel (4).

2. Spin stabilised projectile in accordance with Claim 1, characterised by the fact that all the remaining spin transmission zones (32, 33) have a diameter (39) smaller than the diameter (45) of the grooves but greater than the calibre (44) of the barrel (4).
